# EUROPÄISCHE PATENTSCHRIFT

(11) **EP 2 155 955 B1**
(45) Veröffentlichungstag und Bekanntmachung des Hinweises auf die Patenterteilung: **31.08.2011**
(21) Anmeldenummer: 08758795.2
(22) Anmeldetag: 28.05.2008
(51) Int. Cl.: D07B 3/10

(54) **DOPPELSCHLAG-VERLITZMASCHINE**
DOUBLE-TWIST BUNCHING MACHINE
MACHINE À TORONNER À DOUBLE TORSION

(30) Priorität: 31.05.2007 DE 102007025538
(43) Veröffentlichungstag der Anmeldung: 24.02.2010
(73) Patentinhaber: Eichelmann, Larissa, 14513 Teltow (DE)
(72) Erfinder: EICHELMANN, Klaus, 14513 Teltow (DE); EICHELMANN, Larissa, 14513 Teltow (DE)
(74) Vertreter: Maser, Jochen
(86) Internationale Anmeldenummer: PCT/EP2008/004210
(87) Internationale Veröffentlichungsnummer: WO 2008/145344

(56) Entgegenhaltungen:
- DE-A1- 3 347 739
- JP-A- 2 014 086
- JP-A- 2 293 482
- JP-A- 55 116 890
- JP-A- 2006 283 249
- US-A- 3 786 623
- US-A- 3 824 775

## Beschreibung

Die Erfindung betrifft eine Doppelschlag-Verlitzmaschine gemäß dem Oberbegriff des Anspruchs 1.

Aus der JP 02 293 482 A ist eine Verlitzmaschine bekannt, welche zum Verlitzen von Einzelsträngen zu einem Stranggut beziehungsweise zu einer Litze vorgesehen ist. Diese Verlitzmaschine weist einen rotierenden Bügel auf, an dessen jeweiligen Ende Umlenkpunkte beziehungsweise Umlenkrollen vorgesehen sind. Im Innenraum des rotierenden Bügels wird über einen drehangetriebenen Ring eine Lochscheibe gedreht, so dass die zugeführten Einzelstränge zu einem verlitzten Stranggut verlitzt werden. Damit die Einzeldrähte der Verlitzeinrichtung zugeführt werden können, sind zwei einander zugeordnete Zugrollen vorgesehen, welche die Einzelstränge aus einer Rolle abziehen und über einen ersten Bügel den Abzugsrollen zugeführt werden. Nach dem Verlitzen der Stränge wird die Litze mittels eines weiteren Bügels und einer Umlenkrolle herausgeführt, um diesen verlitzten Draht weiterzuverarbeiten.

Aus der DE 35 00 949 A1 ist eine Doppelschlag-Verlitzmaschine bekannt geworden, welche zum Verlitzen von Einzelsträngen zu einem Stranggut bzw. zu einer Litze vorgesehen ist. Die Einzelstränge werden über einen Einlauf der Verlitzmaschine einem ersten Umlenkpunkt zugeführt. An diesem ersten Umlenkpunkt ist eine Umlenkrolle vorgesehen, um die zugeführten Einzelstränge entlang eines rotierenden Bügels zu führen, der zu einem zweiten Umlenkpunkt führt. An diesem zweiten Umlenkpunkt ist eine Umlenkrolle vorgesehen, um das Stranggut in einen Rotationsbereich des rotierenden Bügels zu führen, in welchem eine Spule zum Aufwickeln des verlitzten Stranggutes angeordnet ist. Die erste und zweite Umlenkrolle im ersten und zweiten Umlenkpunkt liegen in einer Rotationsachse des Bügels. Dadurch wird erzielt, dass am ersten Umlenkpunkt ein erster Schlag und am zweiten Umlenkpunkt ein zweiter Schlag zur Verdrallung der Einzelstränge erzielt wird, um die Einzelstränge zu einem Stranggut zu verlitzen.

Eine solche Doppelschlag-Verlitzmaschine weist den Nachteil auf, dass das Speichervolumen der Spulen für das verlitzte Stranggut durch den eingeschlossenen Rotationsbereich des Bügels beschränkt ist. Bei dem Einsatz von sehr großen Rotationsbügeln und kleinen Strangdurchmessern kann zwar eine hohe Speicherkapazität der Spulen erzielt werden, jedoch reduziert sich die Schlagzahl und somit die Arbeitsgeschwindigkeit der Doppelschlag-Verlitzmaschine aufgrund des größer auszubildenden Bügels. Aufgrund der erhöhten Trägheitsmasse sinkt die Rotationsgeschwindigkeit. Sofern der rotierende Bügel mit der Baugröße klein ausgebildet wird, reduziert sich das Speichervolumen der Spulen, so dass erhöhte Standzeiten für den Wechsel des Spulenkörpers erforderlich sind. In beiden Fällen sinkt die Produktivität der Doppelschlag-Verlitzmaschine.

Aus der DE 33 47 739 A1 ist eine Verlitzmaschine bekannt geworden, welche zur Verlitzung von Einzeldrähten vorgesehen ist. Bei dieser Verlitzmaschine ist die Aufwickelspule für das verlitzte Stranggut außerhalb des Rotationsbereiches eines Verlitzrotors vorgesehen, wodurch die Baugröße des Bügels nicht durch das Speichervolumen der Spulen bestimmt ist. Dieser Verlitzrotor umfasst ein Gehäuse, in dem rotierende Rollen vorgesehen sind, so dass beim Rotieren des Verlitzrotors das Stranggut entlang den Rollen geführt wird. Diesem Verseilrotor ist ein Rollenpaar nachgeschalten, welches über eine Getriebeanordnung mit dem ersten Verseilrotor in Verbindung steht. Zum Verlitzen der Einzeldrähte ist vorgesehen, dass der erste Verseilrotor mit einer einfachen Umdrehungsgeschwindigkeit arbeitet und das separate und nachgeschaltene Verseilrollenpaar mit einer doppelten Umdrehungsgeschwindigkeit gegenüber dem ersten Verseilrotor rotiert. Dadurch wird ein Verseilverbund erzielt. Diese Vorrichtung weist den Nachteil auf, dass durch die unterschiedlichen Rotationsgeschwindigkeiten und einem dazwischen geschaltenen Getriebe ein konstruktiv aufwändiger Aufbau gegeben ist. Darüber hinaus ist ein erheblicher Bauraum erforderlich. Des Weiteren ist durch eine solche konstruktive Anordnung die Verarbeitungsgeschwindigkeit durch die doppelte Rotationsgeschwindigkeit des außerhalb des Verseilrotors liegenden und geschaltenen Verseilrollenpaars beschränkt.

Der Erfindung liegt deshalb die Aufgabe zugrunde, eine Doppelschlag-Verlitzmaschine zu schaffen, welche hohe Verarbeitungsgeschwindigkeit bzw. Schlagzahlen ermöglicht, die weitestgehend unabhängig von der SpulengröBe bzw. dem Speichervolumen der Spulen und weitestgehend unabhängig des Litzenquerschnitts sind.

Diese Aufgabe wird erfindungsgemäß durch die Merkmale der Ansprüche 1 bzw. 6 gelöst.

Durch die Ausgestaltung der Erfindung ist ermöglicht, dass das Stranggut nach der Zuführstelle zur Umlenkeinrichtung die mindestens eine weitere Umlenkrolle umschlingt, dann zur zweiten Umlenkrolle geführt wird, wobei das Stranggut die Zuführrichtung zur Zuführstelle kreuzt und anschließend die zweite Umlenkrolle umschlingt, so dass das Stranggut über die Abzugsstelle aus der Umlenkeinrichtung herausführbar ist. Die Abzugsstelle liegt dabei bevorzugt in dem zweiten Umlenkpunkt. Durch diese Führung des Stranggutes um die zweite und zumindest eine weitere Umlenkrolle der Umlenkeinrichtung wird eine Verdrehung beziehungsweise Verdrillung des Stranggutes ermöglicht. Die zweite und zumindest eine weitere Umlenkrolle sind dabei bevorzugt rotierend um deren Längsachse gelagert, um hohe Verarbeitungsgeschwindigkeiten zu ermöglichen.

Durch die Ausgestaltung der Umlenkeinrichtung im zweiten Umlenkpunkt wird des Weiteren ermöglicht, dass das verlitzte Stranggut nach dem zweiten Schlag aus dem Rotationsbereich des rotierenden Bügels herausgeführt und einer außerhalb des Rotationsbereichs des Bügels angeordneten Spule zugeführt wird, ist ermöglicht, dass die Größe des rotierenden Bügels unabhängig von dem Speichervolumen der Spule ausgelegt werden kann. Dadurch können in der Länge kleinere Bügel geschaffen werden, wodurch höhere Schlagzahlen möglich sind. Diese führen zu höheren Produktionsgeschwindigkeiten und ermöglichen einen höheren Ausstoß. Gleichzeitig wird durch den Einsatz von kleineren Bügeln im Verhältnis zur Doppel-Verlitzmaschine gemäß dem Stand der Technik ein deutlich geringerer Stromverbrauch erzielt, da eine geringere Antriebsleistung erforderlich macht.

Darüber hinaus verringern sich die Verschleißkosten bei kleineren Bügeln, da diese günstiger in der Herstellung sind und weniger Führungselemente für das zu verlitzende Stranggut erfordern. Des Weiteren weist die erfindungsgemäße Ausgestaltung den Vorteil auf, dass unterschiedlich große Spulenkörper zum Speichern des verlitzten Stranggutes eingesetzt werden können, der Litzendurchmesser keinen Einfluss auf die Produktionszeit aufgrund eines erhöhten Spulenwechsel erfordert und dass außerhalb des Verlitzbereichs ein fliegender Spulenwechsel möglich ist.

Des Weiteren weist diese erfindungsgemäße Ausgestaltung der Umlenkeinrichtung mit zumindest zwei zueinander paarweise ausgerichteten und um die Rotationsachse des Bügels drehbar gelagerten Umlenkrollen den Vorteil auf, dass eine sichere und exakte Führung des Stranggutes und hohe Verarbeitungsgeschwindigkeiten zum Verlitzen ermöglicht sind. Bei dieser Anordnung ist vorgesehen, dass die zweite Umlenkrolle einen in der Rotationsachse des Bügels liegenden Umlenkpunkt aufweist.

Bevorzugt ist vorgesehen, dass die Längsachse der zumindest einen weiteren Umlenkrolle parallel zur zweiten Umlenkrolle zur Bildung einer Umlenkeinrichtung angeordnet ist. Dadurch sind einfache geometrische Verhältnisse geschaffen, die insbesondere auch hohe Rotationsgeschwindigkeiten ermöglichen, so dass eine solche Umlenkeinrichtung die hohe Verarbeitungsgeschwindigkeit, welche aufgrund eines rotierenden Bügels möglich ist, nicht beschränkt. Bevorzugt sind die Drehachsen der Umlenkrollen von der Umlenkeinrichtung rechtwinklig zur Rotationsachse des Bügels ausgerichtet. Insbesondere liegt die Rotationsachse des Bügels zwischen den beiden Längsachsen der Umlenkrollen.

Nach einer weiteren vorteilhaften Ausgestaltung der Erfindung ist vorgesehen, dass zwischen der Zuführstelle und der Abführstelle der Umlenkeinrichtung das verlitzte Stranggut zumindest einmal mit einer vollen Umschlingung um die zumindest zwei Umlenkrollen geführt ist. Durch diese vollständige Umschlingung wird zusätzlich sichergestellt, dass ein Aufdrehen des verlitzten Stranggutes während dem Durchlaufen der Umlenkeinrichtung ausbleibt.

Dieser Umlenkeinrichtung mit zumindest zwei paarweise einander zugeordneten Umlenkrollen ist bevorzugt eine Führungsrolle zugeordnet und vorgeschalten, welche das Stranggut zur Umlenkeinrichtung führt, wobei die Führungsrolle seitlich versetzt zur Rotationsachse des Bügels vorgesehen ist und das Stranggut der außermittig liegenden Zuführstelle der Umlenkeinrichtung zuführt. Dieser seitliche Versatz zwischen der Abzugsstelle und der Zuführstelle bewirkt durch die Rotation der zumindest zwei Umlenkrollen um die Rotationsachse den zweiten Schlag zum Verlitzen des Stranggutes. Der seitliche Versatz wird bevorzugt gering gehalten, um eine Unwucht so gering wie möglich zu halten, wobei gleichzeitig vorzugsweise sichergestellt wird, dass die einzelnen Umschlingungen um die Umlenkrollen getrennt voneinander geführt sind. Bevorzugt ist vorgesehen, dass diese Umlenkrollen der Umlenkeinrichtung zumindest abschnittsweise muldenförmige Vertiefungen aufweisen, um das Stranggut in der Umschlingungsführung zu unterstützen.

Nach einer bevorzugten Ausgestaltung der Erfindung ist vorgesehen, dass die Umlenkeinrichtung zumindest eine weitere Führungsrolle aufweist, welche zwischen dem rotierenden Bügel und der zweiten Umlenkrolle angeordnet ist. Durch diese weitere Führungsrolle wird ein Richtungswechsel zum Herausführen des Stranggutes aus dem Rotationsbereich des rotierenden Bügels bzw. aus der Verlitzmaschine ermöglicht. Diese Führungsrolle ist unmittelbar dem rotierenden Bügel zugeordnet und führt zunächst einen Abschnitt des Stranggutes in Richtung auf den Rotationsbereich des Bügels, bevor die zweite Umlenkrolle eine Richtungsumkehr bewirkt und entlang der Rotationsachse des rotierenden Bügels nach Bildung des zweiten Schlages das verlitzte Stranggut aus dem Rotationsbereich des Bügels herausführt. Bevorzugt ist vorgesehen, dass die Umschlingung der zweiten Umlenkrolle für eine Richtungsumkehr einen Bereich von 85° bis 275° umfasst, bevor das Stranggut an der Abzugsstelle die zweite Umlenkrolle verlässt.

Nach einer alternativen Ausgestaltung der Erfindung ist vorgesehen, dass die Doppelschlag-Verlitzmaschine im Endbereich des Bügels im zweiten Umlenkpunkt eine Umlenkeinrichtung aufweist, die nur aus einer zweiten Umlenkrolle besteht, und die Abzugsstelle des Stranggutes in der Rotationsachse des Bügels liegt. Diese zweite Umlenkrolle ist ebenfalls um die Rotationsachse drehbar gelagert, wobei bevorzugt die erste und zweite Umlenkrolle auf der gleichen Seite zur Rotationsachse beziehungsweise zwischen der Rotationsachse und dem Bügel angeordnet sind. Des Weiteren ist vorgesehen, dass die weitere Umlenkrolle an der Umfangsfläche eine umlaufende, mit einer Steigung versehene rillenförmige Vertiefung aufweist, welche zumindest eine volle Umschlingung des Stranggutes ermöglicht. Durch diese Ausführungsform kann eine vereinfachte Ausführungsform einer Umlenkeinrichtung gegenüber der zuvor beschriebenen erfindungsgemäßen Ausgestaltung vorgesehen sein. Bei dieser Ausführungsform ist bevorzugt die zweite Umlenkrolle gleichgerichtet zur Rotationsachse wie die erste Umlenkrolle ausgebildet. Dies bedeutet, dass die Richtung eines Abstande zwischen dem Umlenkpunkt der Drehachse der ersten Umlenkrolle gleich ist wie die Richtung des Abstandes von dem zweiten Umlenkpunkt zur Drehachse der zweiten Umlenkrolle. Durch diese Ausgestaltung der Umlenkrolle ist vorgesehen, dass diese zweite Umlenkrolle um den zweiten Umlenkpunkt rotiert und das zu verlitzende Stranggut außerhalb der Rotationsachse der zweiten Umlenkrolle zugeführt wird. Durch die zumindest eine volle Umschlingung wird eine gesicherte Verdrillung bzw. Verdrehung des Stranggutes erzielt. Diese Ausführungsform weist den Vorteil auf, dass eine geringe Anzahl von bewegten Bauteilen und somit eine geringe zu bewegende Masse als auch eine geringe auszugleichende Unwucht gegeben ist.

Nach einer bevorzugten Ausgestaltung der Erfindung ist vorgesehen, dass die Umlenkeinrichtung durch den rotierenden Bügel und die zweite Umlenkrolle ausgebildet ist, wobei die zweite Umlenkrolle zum rotierenden Bügel derart angeordnet ist, dass das über den Bügel zugeführte Stranggut der zweiten Umlenkrolle zum unmittelbaren Herausführen aus dem rotierenden Bereich des Bügels zugeführt wird. Die Einbringung eines zweiten Schlages durch die zweite Umlenkrolle wird beibehalten. Durch diese Anordnung kann eine Verringerung der bewegten Massen erzielt werden.

Nach einer weiteren bevorzugten Ausgestaltung der Erfindung ist vorgesehen, dass die Umlenkeinrichtung einen Auslauf aufweist, der in der Rotationsachse des ersten und zweiten Umlenkpunktes liegt. Dadurch kann das Grundprinzip der Doppelschlag-Verlitzung beibehalten werden und eine konstruktiv einfache Ausgestaltung zum Herausführen des verlitzten Stranggutes aus dem rotierenden Bereich des Bügels bzw. der Verlitzmaschine erzielt werden.

Die Umlenkeinrichtung weist bevorzugt einen Grundkörper auf, der die zweite Umlenkrolle aufnimmt und an dem der rotierende Bügel lösbar befestigt ist. Dadurch kann eine einfach konstruktive Ausgestaltung erzielt werden. Gleichzeitig können die bewegten Massen verringert sein.

Die Umlenkeinrichtung weist eine Drehlagerung auf, um welche der Grundkörper um die Rotationsachse des rotierenden Bügels rotierend aufgenommen ist. Diese Drehlagerung ist fest mit einem Maschinengestell oder Maschinenrahmen verbunden. Die Drehlagerung ist bevorzugt als Rollen- oder Gleitlagerung ausgebildet, um die hohen Umdrehungsgeschwindigkeiten aufzunehmen. Die Drehlagerung umfasst bevorzugt eine Durchgangsbohrung, um das verlitzte Stranggut aus dem Rotationsbereich des Bügels heraus nach Außen abzuführen. Die Drehlagerung ist beispielsweise als rohrförmiges oder zylindrisches Bauteil ausgebildet, welches ein oder mehrere Rollen-, Dreh- oder Gleitlager zur Aufnahme des Grundkörpers aufweist.

Die Umlenkeinrichtung weist bevorzugt einen Verlitzstein, Führungsstein oder Führungsbuchse auf, der in der Drehlagerung rotationsfest vorgesehen ist. Dadurch kann ein kontrolliertes Herausführen des verlitzten Stranggutes aus dem rotierenden Bereich des Bügels bzw. aus der Doppelschlag-Verlitzmaschine erzielt werden. Solche Verlitzsteine bewirken, dass das mit zwei Schlägen verlitzte Stranggut sich nach dem Durchlaufen des Verlitzsteines nicht mehr aufdrehen kann, sondern die verlitzte bzw. verdrallte Anordnung beibehält.

Der Verlitzstein ist bevorzugt austauschbar in der Umlenkeinrichtung vorgesehen. Über einen Anschlag kann dieser schnell und einfach lagerichtig positioniert werden. Aufgrund des Verschleißes ist dieser Verlitzstein vorzugsweise aus Keramik, Hartmetall, Stahl mit keramischer Beschichtung, Natur- oder Industriediamant ausgebildet.

An dem Grundkörper der Umlenkeinrichtung ist zum rotierenden Antreiben bevorzugt ein Antriebselement vorgesehen, an welchem eine Antriebseinheit angreift. Als Antriebselement kann ein Zahnrad, eine Zahnscheibe, eine Riemenscheibe oder dergleichen vorgesehen werden, um über einen Antriebsmotor und ggf. ein Kupplungselement der Antriebseinheit die erforderliche Drehzahl für die Arbeitsgeschwindigkeit aufzubringen

Durch die vorteilhafte Anordnung der Spule außerhalb des Rotationsbereiches des Bügels ist ermöglicht, dass die Rotationsgeschwindigkeit unabhängig von der Größe der Spule ist. Die Rotationsgeschwindigkeit kann somit an die sonstigen baulichen Gegebenheiten und die Größe des Litzendurchmessers angepasst werden. Bislang stand die Rotationsgeschwindigkeit in Abhängigkeit der Spulengröße, das heißt, bei sehr großen Spulen musste aufgrund der auftretenden Fliehkräfte mit einer niederen Rotationsgeschwindigkeit gearbeitet werden.

Die Erfindung sowie weitere vorteilhafte Ausführungsformen und Weiterbildungen derselben werden im Folgenden anhand der in den Zeichnungen dargestellten Beispiele näher beschrieben und erläutert. Es zeigen:
- Figur 1: eine schematische Ansicht der erfindungsgemäßen Doppel- schlag-Verlitzmaschine,
- Figur 2: eine schematisch vergrößerte Ansicht einer Umlenkeinrich- tung zum Herausführen des verlitzten Stranggutes aus der Doppelschlag-Verlitzmaschine,
- Figur 3: eine alternative Ausführungsform einer Umlenkeinrichtung zu Figur 2,
- Figur 4: eine schematische Ansicht einer weiteren erfindungsgemä- ßen Doppelschlag-Verlitzmaschine und
- Figur 5: eine schematisch vergrößerte Ansicht einer Umlenkeinrich- tung der erfindungsgemäßen Doppelschlag-Verlitzmaschine gemäß Figur 4.

In Figur 1 ist eine schematische Seitenansicht einer Doppelschlag-Verlitzmaschine 11 dargestellt. Diese Doppelschlag-Verlitzmaschine 11 dient zum Verlitzen oder Verdrallen von mehreren Einzelsträngen 12 zu einem verlitzten Stranggut 14. Beispielsweise werden mehrere Einzeldrähte zu einer Drahtlitze verdrallt. Dabei können Litzenquerschnitte von beispielsweise 0,05 mm² bis beispielsweise 70 mm² verarbeitet werden.

Die Doppel-Verlitzmaschine 11 ist bevorzugt von einer Kabine 16 umgeben, die aus Sicherheitsgründen und zum Schallschutz vorgesehen ist. Außerhalb der Kabine 16 ist ein nicht näher dargestellter Speicherraum für Spulen zum Bereitstellen und Zuführen von Einzelsträngen 12 oder Mehrfachsträngen vorgesehen. Über einen Einlauf 17 gelangen die Einzelstränge 12 zu einem ersten Umlenkpunkt 18. Dieser erste Umlenkpunkt 18 umfasst zumindest eine erste Umlenkrolle 19, die um eine Rotationsachse 21 drehbar an einem Maschinenrahmen 22 gelagert ist. Die Rotationsachse 21 entspricht vorzugsweise auch einer Zuführachse des Einlaufs 17. Der erste Umlenkpunkt 18 nimmt ein Ende eines Bügels 24 auf, welcher mit einem gegenüberliegenden Ende an einem zweiten Umlenkpunkt 26 fixiert ist. Der Bügel 24 ist dadurch um die Rotationsachse 21 drehbar gelagert. Solche Bügel 24 sind beispielsweise aus Kohlenstofffasern oder Verbundwerkstoffen ausgebildet und weisen mehrere Führungen 27 oder Rollen auf, durch welche die Einzelstränge vom ersten zum zweiten Umlenkpunkt 18, 26 geführt werden. Diese Führungen 27 sind bevorzugt als Keramikführungselemente austauschbar an dem Bügel 24 angeordnet.

Der zweite Umlenkpunkt 26 ist durch eine Umlenkeinrichtung 31 ausgebildet, die zumindest eine zweite Umlenkrolle 32 umfasst, durch welche die Einzelstränge 12 über einen Auslauf 34 aus der Kabine 16 als verlitztes Stranggut 14 herausführbar sind. Diese zweite Umlenkeinrichtung 31 ist am Maschinenrahmen 22 befestigt und um die Rotationsachse 21 drehbar angeordnet.

Außerhalb der Kabine 16 ist eine Spule 36 angeordnet, welche zum Aufwickeln und Speichern des verlitzten Stranggutes 14 vorgesehen ist. Des weiteren ist bevorzugt außerhalb der Kabine 16 ein Abzugsgetriebe 37 vorgesehen, um ein Herausführen des verlitzten Stranggutes 14 aus dem Arbeitsbereich der Doppelschlag-Verlitzmaschine 11 sicherzustellen. Zusätzlich kann vor der Spule 36 eine Verlegeeinrichtung 38 angeordnet sein, um ein gleichmäßiges Aufwickeln des verlitzten Stranggutes 14 auf die angetriebene Spule 36 zu ermöglichen. Alternativ kann die Spule 36 traversierend gelagert sein, um die gleichmäßige Verlegung des aufzunehmenden Stranggutes zu gewährleisten. Des Weiteren kann ein Zwischenspeicher außerhalb der Kabine 16 vorgesehen sein, dem ein Doppelaufwickler mit automatischer Wechselvorrichtung nachgeschalten ist. Dadurch kann eine kontinuierliche Bearbeitung durch einen fliegenden Wechsel der Spulen ermöglicht sein.

Eine in Figur 1 dargestellte erste Ausführungsform der Umlenkeinrichtung 31 ist in Figur 2 vergrößert dargestellt. Diese Umlenkeinrichtung 31 umfasst einen Grundkörper 41, der durch eine Drehlagerung 42 um die Rotationsachse 21 drehbar zum Maschinenrahmen 22 aufgenommen ist. An dem Grundkörper 41 ist die zweite Umlenkrolle 32 drehbar gelagert, welche um den zweiten Umlenkpunkt 26 rotiert, um einen zweiten Schlag auf die über den Bügel 24 zugeführten Einzelstränge 12 aufzubringen. Dieser zweite Umlenkpunkt 26 bildet gleichzeitig eine Abzugsstelle des Stranggutes 14 von der Umlenkrolle 32. Die Zuführung der Einzelstränge 12 zur zweiten Umlenkrolle 32 erfolgt über eine Führungsrolle 44, die die zugeführten Einzelstränge 12 vom Bügel 24 übernimmt und umlenkt, damit ein Richtungswechsel in der Zuführrichtung erzeugt wird. Anschließend wird das Stranggut der Umlenkrolle 32 an eine Zuführstelle 33 zugeführt und umschlingt die Umlenkrolle 32 vorzugsweise in einem Bereich zwischen 75° und 285°. Dadurch kann das Stranggut 14 nach Verlassen des zweiten Umlenkpunktes 26 aus dem Arbeitsbereich oder Rotationsbereich des Bügels 24 herausgeführt werden. Der Bügel 24 ist mit seinem zweiten Ende am Grundkörper 41 lösbar befestigt.

Im Grundkörper 41 ist eine Durchgangsbohrung vorgesehen, in welche die Drehlagerung 42 eingesetzt ist. An einem außerhalb des Grundkörpers 41 angeordneten Ende ist die Drehlagerung 42 fest mit dem Maschinenrahmen 22 verbunden. Die Drehlagerung 42 weist eine zentrale Durchgangsbohrung 43 auf, die zumindest Teil eines Auslaufes 34 bildet. In der zentralen Durchgangsbohrung 43 ist zumindest ein Verlitzstein 46 austauschbar vorgesehen, durch welchen das verlitzte Stranggut 14 hindurchgeführt und gegen selbstständiges Aufdrillen befestigt wird. Der Verlitzstein 46 ist austauschbar in der Drehlagerung 42 angeordnet und liegt bevorzugt an einem Anschlag 47 an, um eine definierte Lage und ein selbständiges Lösen aus der Drehlagerung 42 sicherzustellen. Des Weiteren kann der zumindest eine Verlitzstein 46 auch außerhalb der Umlenkeinrichtung 31 als separate Einheit in oder außerhalb der Kabine 16 angeordnet werden. Durch die Ausführungsform gemäß Figur 2 wird jedoch eine besonders kompakte Anordnung ermöglicht.

An dem Grundkörper 41 ist ein Antriebselement 48 befestigt, an welchem eine Antriebseinheit 49 zum Drehantrieb des Grundkörpers 41 angreift.

In Figur 3 ist eine alternative Ausführungsform einer Umlenkeinrichtung 31 zu Figur 2 dargestellt. Bei dieser Umlenkeinrichtung 31 erfolgt die Zuführung der Einzelstränge 12 über den Bügel 24 derart, dass die Einzelstränge nach dem Verlassen des Bügels 24 unmittelbar durch die zweite Umlenkrolle 32 umgelenkt und in den Auslauf 34 übergeführt werden. Dadurch kann eine Vereinfachung in der Bauform erzielt werden. Zusätzlich können eine oder mehrere weitere Führungsrollen 51 im Endbereich des Bügels 24 vorgesehen sein, um eine exakte Überleitung der Einzelstränge 12 zur zweiten Umlenkrolle 32 sicherzustellen. Im Übrigen gelten die Ausführungen zur Umlenkeinrichtung 31 gemäß Figur 1 und 2.

Als weitere alternative Ausführungsform zum Bügel 24, der in Abhängigkeit der Rotationsgeschwindigkeit einen unterschiedlichen Bogenverlauf einnehmen kann, ist ermöglicht, dass ein feststehender Rahmen oder ein Käfig zum Führen der Einzeldrähte 12 vorgesehen sein kann.

Die außerhalb des Rotationsbereichs des Bügels 24 angeordnete Spule 36 ermöglicht des weiteren, dass eine Einrichtung zum fliegenden Spulenkörperwechsel der Doppelschlag-Verlitzmaschine 11 nachgeschaltet werden kann. Alternativ kann außerhalb der Verlitzmaschine 11 eine Speichereinheit vorgesehen sein, die während einem Spulenwechsel das verlitzte Stranggut zwischenspeichert, so dass ein kontinuierlicher Betrieb der Verlitzmaschine ermöglicht wird.

Durch die Anordnung der Spule 36 außerhalb des Rotationsbereichs des Bügels 24 ist die Flexibilität der Doppelschlag-Verlitzmaschine 11 im Hinblick auf die zu verarbeiteten Durchmesser der Einzelstränge 12 und des Litzenquerschnittes flexibel. Darüber hinaus können auch unterschiedliche Speichervolumen von Stranggut realisierbar sein.

In Figur 4 ist eine schematische Ansicht einer weiteren erfindungsgemäßen Ausführungsform einer Doppelschlag-Verlitzmaschine 11 dargestellt. Diese Ausführungsform weicht in der Ausgestaltung der Umlenkeinrichtung 31 von den zuvor beschriebenen Ausführungsform ab und wird nachstehend näher erläutert. Im Übrigen wird auf die vorstehenden Figuren bezüglich des Aufbaus und der Ausführungsformen vollumfänglich Bezug genommen.

Die Umlenkeinrichtung 31 weist abweichend von der Ausführungsform der Figuren 1 und 2 nicht nur eine zweite Umlenkrolle 32 auf, sondern umfasst zumindest eine weitere Umlenkrolle 55, welche der zweiten Umlenkrolle 32 zugeordnet ist. Die Anordnung der beiden Umlenkrollen 32, 55 sowie deren Umschlingung durch das Stranggut zwischen der Führungsrolle 44 und dem Verlitzstein 46 beziehungsweise der Herausführung des verlitzten Stranggutes 14 aus der Umlenkeinrichtung 31 ist in Figur 5 näher dargestellt. In der in Figur 4 dargestellten Arbeitsstellung der Verlitzmaschine 11 liegt eine Mittelachse der Umlenkrolle 32 spiegelbildlich zur Längsachse der ersten Umlenkrolle 19 in Bezug auf die Rotationsachse 21. Die zweite Umlenkrolle 32 ist also abweichend zur ersten Ausführungsform der Rotationsachse 21 gegenüberliegend im Hinblick auf die erste Umlenkrolle 19 angeordnet. Dabei ist jedoch vorgesehen, dass ein zweiter Umlenkpunkt 26, der eine Abzugsstelle von der zweiten Umlenkrolle 32 bildet, in der Rotationsachse 21 liegt. Die weitere Umlenkrolle 55 liegt gegenüber der zweiten Umlenkrolle 32 auf der anderen Seite der Rotationsachse 21. Dadurch wird zwischen der zweiten Umlenkrolle 32 und der weiteren Umlenkrolle 55 ein Abstand oder Zwischenraum gebildet, der rechtwinklig von der Rotationsachse 21 durchquert wird. Die beiden Umlenkwalzen 32, 55 sind vorzugsweise parallel zueinander ausgerichtet. Die Umlenkrolle 32 und die weitere Umlenkrolle 55 sind bevorzugt rechtwinklig zur Rotationsachse 21 ausgerichtet. Der Abstand zwischen den beiden Umlenkrollen 32, 55 wird bevorzugt gering gehalten. Im Grundkörper 41 sind die Umlenkrollen 32, 55 bevorzugt drehbar gelagert aufgenommen. Diese können in einfacher Weise auswechselbar darin angeordnet beziehungsweise aufgenommen sein.

Das vom Bügel 24 kommende Stranggut 14 wird über die Führungsrolle 44 umgelenkt und der weiteren Umlenkrolle 55 an der Zuführstelle 33 zugeführt. Diese Zuführstelle 33 liegt bevorzugt in dem zwischen den beiden Umlenkrollen 32, 55 gebildeten Zwischenraum. Anschließend erfolgt eine Umschlingung der Umlenkrolle 55 um eine dreiviertel Umschlingung. Das Stranggut 14 wird anschließend zumindest einmal mit einer Umschlingung vollständig um beide Umlenkrollen 32, 55 herum geführt. Anschließend erfolgt nochmals eine dreiviertel Umschlingung um die zweite Umlenkrolle 32, bevor das Stranggut 14 an den zweiten Umlenkpunkt 26 beziehungsweise der Abzugstelle aus der Umlenkrichtung 31 herausgeführt und beispielsweise durch den Verlitzstein 46 hindurchgezogen wird. Die Umschlingungsanordnung ist bevorzugt derart vorgesehen, dass die einzelnen Abschnitte des Stranggutes 14 jeweils getrennt zueinander liegen, so dass eine Reibung zwischen den einzelnen Abschnitten des Stranggutes 14 nicht gegeben ist. Bevorzugt können die Umlenkrollen 32, 55 Vertiefungen zur Führung des Stranggutes 14 aufweisen. Des Weiteren kann vorgesehen sein, dass eine oder beide Umlenkrollen 32, 55 rotierend angetrieben werden.

Die Längsachsen der zweiten Umlenkrolle 32 und weiteren Umlenkrolle 55 liegen in einer gemeinsamen Ebene. Diese Ebene kann sowohl bezüglich der ersten Erstreckungsrichtung entlang der Längsachsen senkrecht zur Rotationsachse 21 als auch bezüglich der weiteren Erstreckungsrichtung, welche die beiden Längsachsen miteinander verbindet, senkrecht zur Rotationsachse ausgerichtet sein. Alternativ kann auch vorgesehen sein, dass die Ebene bezüglich der weiteren Erstreckungsrichtung, welche die beiden Längsachsen durchquert, in einem Winkel geneigt zur Rotationsachse 21 angeordnet ist, wie dies beispielsweise in Figur 4 dargestellt ist.

Die Zuführstelle 33 an der weiteren Umlenkrolle 55 ist mit einem Abstand I beabstandet zur Abzugstelle im zweiten Umlenkpunkt 26 der zweiten Umlenkrolle 32 vorgesehen. Dieser Abstand I oder seitliche Versatz ist im Verhältnis zum Abstand zwischen dem ersten Umlenkpunkt 18 und dem zweiten Umlenkpunkt 26 sehr viel kleiner beziehungsweise der Abstand zwischen dem ersten und zweiten Umlenkpunkt 18, 26 beträgt ein Vielfaches des Abstandes I zwischen der Zuführstelle und der Abzugsstelle des Stranggutes 14 in der Umlenkeinrichtung 31 gemäß den Figuren 4 und 5.

Des Weiteren kann alternativ vorgesehen sein, dass anstelle der in Figur 5 dargestellten zumindest einen vollen Umschlingung zwischen der zweiten Umlenkrolle 32 und der weiteren Umlenkrolle 55 jeweils nur die dreiviertel Umschlingungen vorgesehen sind.

Die in Figur 5 näher beschriebene Art der Verdrillung kann in analoger Weise auch bei den Ausführungsformen der Doppelschlag-Verlitzmaschine 11 gemäß den Figuren 2 und 3 vorgesehen sein. Hierfür wird anstelle der in Figur 2 und 3 beschriebenen Umlenkrollen 32 eine modifizierte Umlenkrolle 32 eingesetzt, welche am Außenumfang bzw. deren Mantelfläche eine umlaufende rillenförmige Vertiefung aufweist, die mit einer Steigung versehen ist. Diese rillenförmige Vertiefung verläuft somit an der Umfangsfläche nach Art eines Gewindes oder einer Schnecke. Die rillenförmige Vertiefung ist derart vorgesehen, dass zumindest eine volle Umschlingung des Stranggutes um die Umfangsfläche geführt werden kann. Die Abzugsstelle des Stranggutes am zweiten Umlenkpunkt verbleibt in der Rotationsachse. Die Zuführung des zu verlitzenden Stranggutes erfolgt somit außerhalb der Rotationsachse 21.

Bei der Ausführungsform gemäß Figur 2 wird für den Einsatz der modifizierten zweiten Umlenkrolle 32 die vorgeschaltene Führungsrolle 44 und das der Führungsrolle 44 zugeordnete Ende des Bügels 24 seitlich versetzt zum zweiten Umlenkpunkt 26 vorgesehen. Dieser seitliche Versatz entspricht zumindest der Strecke, die erforderlich ist, um eine volle Umschlingung des Stranggutes 14 um die zweite Umlenkrolle 32 zu realisieren, so dass das Stranggut 14 ausschließlich im Umlenkpunkt 26 abgezogen werden kann.

Diese vorbeschriebene Anordnung gilt analog für die Ausführungsform der Figur 3 beim Einsatz der modifizierten Umlenkrolle 32, wobei bei dieser Ausführungsform lediglich der Bügel 24 geringfügig außerhalb der Rotationsachse 21 des zu verlitzenden Stranggutes 14 angeordnet wird. In Abhängigkeit der Anzahl und des Durchmessers der zu verlitzenden Einzelstränge zu einem Stranggut 14 können nur eine volle Umschlingung als auch mehrere volle Umschlingungen vorgesehen sein, so dass dementsprechend die zweite Umlenkrolle 32 daran angepasst ist. Abhängig davon erfolgt auch die Anordnung des außermittigen Versatzes des Bügels 24 bzw. der Führungsrolle 44 um eine im Wesentlichen geradlinige Zuführung des zu verlitzenden Stranggutes 14 zur zweiten Umlenkrolle 32 zu ermöglichen.

## Patentansprüche

1. Doppelschlag-Verlitzmaschine zur Herstellung von verlitztem Stranggut (14), insbesondere Drähten, mit einem Einlauf (17) für Einzelstränge (12), die einem ersten Umlenkpunkt (18) zuführbar sind, der eine erste Umlenkrolle (19) aufweist, wobei die erste Umlenkrolle (19) zur Bildung eines ersten Schlages um eine Rotationsachse (21) drehbar angeordnet ist, mit einem um die Rotationsachse (21) rotierenden Bügel (24), welcher den ersten Umlenkpunkt (18) mit einem zweiten Umlenkpunkt (26) verbindet, wobei der zweite Umlenkpunkt (26) zumindest eine zweite Umlenkrolle (32) aufweist, die zur Bildung eines zweiten Schlages um die Rotationsachse (21) drehbar ist, und mit einer Spule (36), auf welche das verlitzte Stranggut (14) aufgewickelt wird und die außerhalb des Rotationsbereiches des Bügels (24) angeordnet ist, wobei die zweite Umlenkrolle (32) und zumindest eine weitere, der zweiten Umlenkrolle (32) zugeordnete Umlenkrolle (55) eine Umlenkeinrichtung (31) bilden, welche paarweise um die Rotationsachse (21) drehbar gelagert sind und eine Zuführstelle (33) für das Stranggut (14) an der weiteren Umlenkrolle (55) vorgesehen ist, welche zwischen der zweiten und zumindest einen weiteren Umlenkrolle (32, 55) liegt und eine Abzugsstelle des Stranggutes (14) an der zweiten Umlenkrolle (32) vorgesehen ist, die im zweiten Umlenkpunkt (26) in der Rotationsachse (21) liegt, **dadurch gekennzeichnet, dass** das Stranggut (14) nach der Zuführstelle (33) der weiteren Umlenkrolle (55) diese umschlingt und der zweiten Umlenkrolle (32) zugeführt wird, wobei das Stranggut (14) die Zuführrichtung zur Zuführstelle (33) kreuzt und anschließend die zweite Umlenkrolle (32) umschlingt, so dass das Stranggut (14) an dem zweiten Umlenkpunkt (26) aus der Umlenkeinrichtung (31) herausführbar ist.

2. Doppelschlag-Verlitzmaschine nach Anspruch 1, **dadurch gekennzeichnet, dass** die zweite und zumindest eine weitere Umlenkrolle (32, 55) parallel zueinander und vorzugsweise deren Längsachsen senkrecht zur Rotationsachse (21) ausgerichtet sind.

3. Doppelschlag-Verlitzmaschine nach einem der vorhergehenden Ansprüche, **dadurch gekennzeichnet, dass** zwischen der Zuführstelle (33) und dem zweiten Umlenkpunkt (26) das verlitzte Stranggut (14) zumindest einmal mit einer vollen Umschlingung (56) um die zweite Umlenkrolle (32) und zumindest eine weitere Umlenkrolle (55) geführt ist.

4. Doppelschlag-Verlitzmaschine nach einem der vorhergehenden Ansprüche, **dadurch gekennzeichnet, dass** die Umlenkeinrichtung (31) eine Führungsrolle (44) umfasst, die seitlich versetzt zur Rotationsachse (21) vorgesehen ist und das Stranggut (14) der außerhalb der Rotationsachse (21) liegenden Zuführstelle (33) der zumindest einen weiteren Umlenkrolle (55) zuführt.

5. Doppelschlag-Verlitzmaschine nach Anspruch 4, **dadurch gekennzeichnet, dass** die Umlenkeinrichtung (31) zumindest eine weitere Führungsrolle (44) aufweist, welche zwischen einem der Umlenkeinrichtung (31) zugeordneten Ende des Bügels (24) und der zweiten Umlenkrolle (32) zugeordnet ist.

6. Doppelschlag-Verlitzmaschine zur Herstellung von verlitztern Stranggut (14), insbesondere Drähten, mit einem Einlauf (17) für Einzelstränge (12), die einem ersten Umlenkpunkt (18) zuführbar sind, der eine erste Umlenkrolle (19) aufweist, wobei die erste Umlenkrolle (19) zur Bildung eines ersten Schlages um eine Rotationsachse (21) drehbar angeordnet ist, mit einem um die Rotationsachse (21) rotierenden Bügel (24), welcher den ersten Umlenkpunkt (18) mit einem zweiten Umlenkpunkt (26) verbindet, wobei der zweite Umlenkpunkt (26) zumindest eine zweite Umlenkrolle (32) aufweist, die zur Bildung eines zweiten Schlages um die Rotationsachse (21) drehbar ist und mit einer Spule (36), auf welche das verlitzte Stranggut (14) aufgewickelt wird und die außerhalb des Rotationsbereiches des Bügels (24) angeordnet ist, wobei im zweiten Umlenkpunkt (26) eine aus einer zweiten Umlenkrolle (32) bestehende Umlenkeinrichtung (31) vorgesehen ist, welche um die Rotationsachse (21) rotiert und eine Abzugsstelle des Stranggutes (14) von der zweiten Umlenkrolle (32) aufweist, welche im Umlenkpunkt (26) liegt und die erste und zweite Umlenkrolle (19, 32) zwischen dem Bügel (24) und der Rotationsachse (21) angeordnet sind, **dadurch gekennzeichnet, dass** die weitere Umlenkrolle (32) an der Umfangsfläche eine umlaufende, mit einer Steigung versehene rillenförmige Vertiefung für zumindest eine volle Umschlingung des Stranggutes (14) aufweist. 6

7. Doppelschlag-Verlitzmaschine nach Anspruch 6, **dadurch gekennzeichnet, dass** das der Umlenkeinrichtung (31) zugewandte Ende des Bügels (24) und die zweiten Umlenkrolle (32) in der Umlenkeinrichtung (31) derart angeordnet sind, dass das verlitzte Stranggut (14) nach dem Verlassen des Bügels (24) unmittelbar der zweiten Umlenkrolle (32) zugeführt und über die zweite Umlenkrolle (32) aus dem Rotationsbereich des Bügels (24) herausführbar ist.

8. Doppelschlag-Verlitzmaschine nach einem der vorherigen Ansprüche, **dadurch gekennzeichnet, dass** die Umlenkeinrichtung (31) einen Auslauf (34) aufweist, der in der Rotationsachse (21) des ersten und zweiten Umlenkpunktes (18, 26) liegt.

9. Doppelschlag-Verlitzmaschine nach einem der vorherigen Ansprüche, **dadurch gekennzeichnet, dass** die Umlenkeinrichtung (31) einen Grundkörper (41) aufweist, der zumindest die zweite Umlenkrolle (32) aufnimmt und an dem ein Ende des Bügels (24) lösbar befestigt ist.

10. Doppelschlag-Verlitzmaschine nach einem der vorherigen Ansprüche, **dadurch gekennzeichnet, dass** die Umlenkeinrichtung (31) eine Drehlagerung (42) aufweist, durch welche der Grundkörper (41) um die Rotationsachse (21) drehbar aufgenommen ist und vorzugsweise die Drehlagerung (42) eine Durchgangsbohrung aufweist, durch welche das verlitzte Stranggut (14) aus dem Rotationsbereich des Bügels (24) heraus nach außen abführbar ist.

11. Doppelschlag-Verlitzmaschine nach einem der vorhergehenden Ansprüche, **dadurch gekennzeichnet, dass** in dem Auslauf (34) ein Verlitzstein (46), Führungsstein oder Führungsbuchse, insbesondere in der Drehlagerung (42), rotationsfest vorgesehen ist.

12. Doppelschlag-Verlitzmaschine nach Anspruch 10, **dadurch gekennzeichnet, dass** der Verlitzstein (46) austauschbar in der Drehlagerung (42) vorgesehen ist und bevorzugt an einen Anschlag (47) positioniert ist.

13. Doppelschlag-Verlitzmaschine nach einem der vorherigen Ansprüche, **dadurch gekennzeichnet, dass** an einem Grundkörper (41) der Umlenkeinrichtung (31) ein Antriebselement (48) vorgesehen ist, an welchem eine Antriebseinheit (49) zum Drehantrieb des Grundkörpers (41) angreift.

## Claims

1. A double-twist bunching machine for fabricating bunched strand material (14), in particular wires, having an inlet (17) for individual strands (12) which may be supplied to a first deflection point (18) that has a first deflection roller (19), the first deflection roller (19) being arranged so as to be rotatable around an axis of rotation (21) for forming a first twist, a bow (24) rotating about the axis of rotation (21) and connecting the first deflection point (18) with a second deflection point (26), the second deflection point (26) having at least one second deflection roller (32) that is rotatable about the axis of rotation (21) for forming a second twist, and a spool (36) onto which the bunched strand material (14) is wound and which is arranged outside the range of rotation of the bow (24), wherein the second deflection roller (32) and at least one further deflection roller (55), which is assigned to the second deflection roller (32), form a deflection device (31) mounted in pairs in a manner such that they can rotate about the axis of rotation (21), and in that a supply point (33) for the strand material (14) is provided on the further deflection roller (55) which lies between the second and the at least one further deflection rollers (32, 55), and a pull-off point of the strand material (14) is provided on the second deflection roller (32) which lies in the second deflection point (26) on the axis of rotation (21), **characterised in that** the strand material (14) after having passed the supply point (33) of the further deflection roller (55) twines itself and is supplied to the second deflection roller (32), the strand material (14) crossing the supply direction to the supply point (33) and twining itself subsequently around the second deflection roller (32), such that the strand material (14) is guided out of the deflection device (31) at the second deflection point (26).

2. The double-twist bunching machine of claim 1, **characterised in that** the second and the at least one further deflection rollers (32, 55) are aligned parallel with each other and that their longitudinal axes are preferably perpendicular to the axis of rotation (21).

3. The double-twist bunching machine of any of the preceding claims, **characterised in that** between the supply point (33) and the second deflection point (26) the bunched strand material (14) is guided in such a manner that it twines itself at least once, by a full twist (56), around the second deflection roller (32) and the at least one further deflection roller (55).

4. The double-twist bunching machine of any of the preceding claims, **characterised in that** the deflection device (31) comprises a guide roller (44) which is laterally offset with respect to the axis of rotation (21) and supplies the strand material (14) to the supply point (33) of the at least one further deflection roller (55), which is offset from the axis of rotation (21).

5. The double-twist bunching machine of claim 4, **characterised in that** the deflection device (31) has at least one further guide roller (44) which is arranged between one end of the bow (24) assigned to the deflection device (31) and the second deflection roller (32).

6. A double-twist bunching machine for fabricating bunched strand material (14), in particular wires, having an inlet (17) for individual strands (12) which may be supplied to a first deflection point (18) that has a first deflection roller (19), the first deflection roller (19) being arranged so as to be rotatable around an axis of rotation (21) for forming a first twist, a bow (24) rotating about the axis of rotation (21) and connecting the first deflection point (18) with a second deflection point (26), the second deflection point (26) having at least one second deflection roller (32) that is rotatable about the axis of rotation (21) for forming a second twist, and a spool (36) onto which the bunched strand material (14) is wound and which is arranged outside the range of rotation of the bow (24), wherein the second deflection point (26) a deflection device (31) consisting of a second deflection roller (32) is provided which rotates about the axis of rotation (21) and has a pull-off point of the strand material (14) from the second deflection roller (32) which lies in the deflection point (26), and in that the first and second deflection rollers (19, 32) are arranged between the bow (24) and the axis of rotation (21), **characterised in that** the further deflection roller (32) is provided with a circumferential, groove-shaped recess having a pitch so as to allow the strand material (14) to twist itself at least once fully around the roller.

7. The double-twist bunching machine of claim 6, **characterised in that** the end of the bow (24) facing to the deflection device (31) and the second deflection roller (32) in the deflection device (31) are arranged in such a manner that the bunched strand material (14) upon leaving the bow (24) is directly supplied to the second deflection roller (32) and is guided out of the range of rotation of the bow (24) via the second deflection roller (32).

8. The double-twist bunching machine of any of the preceding claims, **characterised in that** the deflection device (31) has an outlet (34) which lies in the axis of rotation (21) of the first and second deflection points (18, 26).

9. The double-twist bunching machine of any of the preceding claims, **characterised in that** the deflection device (31) has a main body (41) which accommodates at least the second deflection roller (32) and on which one end of the bow (24) is releasably attached.

10. The double-twist bunching machine of any of the preceding claims, **characterised in that** the deflection device (31) has a rotary bearing (42) by which the main body (41) is accommodated in such a manner as to be rotatable about the axis of rotation (21) and **in that** the rotary bearing (42) preferably comprises a through hole through which the bunched strand material (14) is guided out of the range of rotation of the bow (24) and drawn towards the outside.

11. The double-twist bunching machine of any of the preceding claims, **characterised in that** in the outlet (34), in particular in the rotary bearing (42), a bunching die (46), slide block, or guide bush is provided in such a manner as to be secured against rotation.

12. The double-twist bunching machine of claim 10, **characterised in that** the bunching die (46) is provided so as to be replaceable in the rotary bearing (42) and is preferably positioned against a stop (47).

13. The double-twist bunching machine of any of the preceding claims, **characterised in that** on a main body (41) of the deflection device (31) a driving member (48) is provided on which a driving unit (49) for rotatably driving the main body (41) is applied.

## Revendications

1. Machine à toronner à double torsion permettant la fabrication de matériau toronné (14), notamment de fils métalliques, avec une entrée (17) pour les fils simples (12), lesquels peuvent être amenés à un premier point de déviation (18) qui présente une première poulie de déviation (19), la première poulie de déviation (19) étant disposée de manière à pouvoir tourner autour d'un axe de rotation (21) afin de former une première torsion; avec un archet (24) tournant autour de l'axe de rotation (21) et reliant le premier point de déviation (18) au deuxième point de déviation (26), le deuxième point de déviation (26) présentant au moins une deuxième poulie de déviation (32) qui peut tourner autour de l'axe de rotation (21) afin de former une deuxième torsion; et avec une bobine (36) sur laquelle le matériau toronné (14) est enroulé et qui est disposée en-dehors de la zone de rotation de l'archet (24), la deuxième poulie de déviation (32) et au moins une poulie de déviation supplémentaire (55) affectée à la deuxième poulie de déviation (32) formant un dispositif de déviation (31) et étant montées en tant que paire de manière à pouvoir tourner autour de l'axe de rotation (21), et un point d'amenée (33) pour le matériau (14) étant prévu sur la poulie de déviation supplémentaire (55), lequel est situé entre la deuxième poulie de déviation (32) et ladite au moins une poulie de déviation supplémentaire (55), et un point d'extraction du matériau (14) étant prévu sur la deuxième poulie de déviation (32), lequel est situé niveau du deuxième point de déviation (26), sur l'axe de rotation (21), **caractérisée en ce que**, après le point d'amenée (33) de la poulie de déviation supplémentaire (55), le matériau (14) s'enroule autour de celle-ci et est amené à la deuxième poulie de déviation (32), le matériau (14) croisant pour ce faire la direction d'amenée menant vers le point d'amenée (33), puis s'enroulant autour de ladite deuxième poulie de déviation (32) de sorte que le matériau (14) peut être sorti du dispositif de déviation (31) au niveau du deuxième point de déviation (26).

2. Machine à toronner à double torsion selon la revendication 1, **caractérisée en ce que** la deuxième poulie de déviation (32) et ladite au moins une poulie de déviation supplémentaire (55) sont orientées parallèlement entre elles, et **en ce que** leurs axes longitudinaux sont orientés de préférence perpendiculairement à l'axe de rotation (21).

3. Machine à toronner à double torsion selon l'une des revendications précédentes, **caractérisée en ce que**, entre le point d'amenée (33) et le deuxième point de déviation (26), le matériau toronné (14) fait respectivement au moins une fois un tour complet (56) autour de la deuxième poulie de déviation (32) et autour de ladite au moins une poulie de déviation supplémentaire (55).

4. Machine à toronner à double torsion selon l'une des revendications précédentes, **caractérisée en ce que** le dispositif de déviation (31) comprend une poulie de guidage (44) qui est décalée latéralement par rapport à l'axe de rotation (21) et amène le matériau (14) au point d'amenée (33) de ladite au moins une poulie de déviation supplémentaire (55) situé en dehors de l'axe de rotation (21).

5. Machine à toronner à double torsion selon la revendication 4, **caractérisée en ce que** le dispositif de déviation (31) présente au moins une autre poulie de guidage (44), laquelle est disposée entre une extrémité de l'archet (24) affectée au dispositif de déviation (31) et la deuxième poulie de déviation (32).

6. Machine à toronner à double torsion permettant la fabrication de matériau toronné (14), notamment de fils métalliques, avec une entrée (17) pour les fils simples (12), lesquels peuvent être amenés à un premier point de déviation (18) qui présente une première poulie de déviation (19), la première poulie de déviation (19) étant disposée de manière à pouvoir tourner autour d'un axe de rotation (21) afin de former une première torsion; avec un archet (24) tournant autour de l'axe de rotation (21) et reliant le premier point de déviation (18) au deuxième point de déviation (26), le deuxième point de déviation (26) présentant au moins une deuxième poulie de déviation (32), laquelle peut tourner autour de l'axe de rotation (21) afin de former une deuxième torsion; et avec une bobine (36) sur laquelle le matériau toronné (14) est enroulé et qui est disposée en dehors de la zone de rotation de l'archet (24), un dispositif de déviation (31) composé d'une deuxième poulie de déviation (32) étant prévu au deuxième point de déviation (26), ledit dispositif tournant autour de l'axe de rotation (21) et présentant un point d'extraction du matériau (14) de la deuxième poulie de déviation (32) lequel coïncide avec le point de déviation (26); et la première et la deuxième poulie de déviation (19, 32) étant disposées entre l'archet (24) et l'axe de rotation (21), **caractérisée en ce que** la poulie de déviation supplémentaire (32) présente sur sa surface périphérique un creux en forme de rainure avec une inclinaison permettant de recevoir au moins un tour complet du matériau (14).

7. Machine à toronner à double torsion selon la revendication 6, **caractérisée en ce que** l'extrémité de l'archet (24) tournée vers le dispositif de déviation (31) et la deuxième poulie de déviation (32) sont disposées de manière telle dans le dispositif de déviation (31) que le matériau toronné (14) est, après avoir quitté l'archet (24), directement amené à la deuxième poulie de déviation (32) et peut, via la deuxième poulie de déviation (32), être sorti de la zone de rotation de l'archet (24).

8. Machine à toronner à double torsion selon l'une des revendications précédentes, **caractérisée en ce que** le dispositif de déviation (31) présente une sortie (34), laquelle coïncide avec l'axe de rotation (21) du premier et du deuxième point de déviation (18, 26).

9. Machine à toronner à double torsion selon l'une des revendications précédentes, **caractérisée en ce que** le dispositif de déviation (31) présente un corps de base (41), lequel reçoit au moins la deuxième poulie de déviation (32) et auquel une extrémité de l'archet (24) est fixée de manière amovible.

10. Machine à toronner à double torsion selon l'une des revendications précédentes, **caractérisée en ce que** le dispositif de déviation (31) présente un coussinet de rotation (42) au moyen duquel le corps de base (41) est logé de manière à pouvoir tourner autour de l'axe de rotation (21), et **en ce que** de préférence le coussinet de rotation (42) présente un trou de passage à travers lequel le matériau toronné (14) peut être sorti de la zone de rotation de l'archet (24) et amené vers l'extérieur.

11. Machine à toronner à double torsion selon l'une des revendications précédentes, **caractérisée en ce qu'**une pierre à toronner (46), une pierre de guidage ou une boîte de guidage est prévue au niveau de la sortie (34) notamment de manière à ne pas tourner dans le coussinet de rotation (42).

12. Machine à toronner à double torsion selon la revendication 10, **caractérisée en ce que** la pierre à toronner (46) est prévue dans le coussinet de rotation (42) de manière échangeable, et qu'elle est positionnée de préférence contre une butée (47).

13. Machine à toronner à double torsion selon l'une des revendications précédentes, **caractérisée en ce qu'**il est prévu, sur un corps de base (41) du dispositif de déviation (31), un élément d'entraînement (48) sur lequel agit une unité d'entraînement (49) pour faire tourner le corps de base (41).
